# EUROPÄISCHE PATENTSCHRIFT

(11) **EP 0 982 443 B1**
(45) Veröffentlichungstag und Bekanntmachung des Hinweises auf die Patenterteilung: **15.09.2004**
(21) Anmeldenummer: 99115936.9
(22) Anmeldetag: 13.08.1999
(51) Int. Cl.: E04B 7/04, E04D 13/14, E04D 3/08, F16B 39/04

(54) **Verbindungsvorrichtung zwischen einem Profilträger und einem aufgelagerten Profil**
Device for connecting a structural beam member and a supported structural member
Dispositif de liaison entre une poutre profilée et un profilé supporté

(30) Priorität: 28.08.1998 DE 29815504 U
(43) Veröffentlichungstag der Anmeldung: 01.03.2000
(73) Patentinhaber: SCHÜCO International KG, 33609 Bielefeld (DE)
(72) Erfinder: Höcker, Eitel-Friedrich, 33739 Bielefeld (DE)
(74) Vertreter: Stracke, Alexander, Dipl.-Ing.

(56) Entgegenhaltungen:
- GB-A- 2 224 459
- SCHÜCO INTERNATIONAL KG: "SCHüCO SYST ME ALUMINIUM, Katalog S RIE ROYAL S 50V" Juli 1996 (1996-07) , SCHÜCO INTERNATIONAL KG , LE PERRAY-EN-YVELINES (FR) XP002167441 * Seite 4-2 *

## Beschreibung

Die Erfindung bezieht sich auf eine Verbindungsvorrichtung zwischen einem mit einem Auflagerschenkel versehenen Profilträger, der ein Traufenprofil einer Dachkonstruktion sein kann, und einem aufgelagerten Profil, z.B. einem Sparrenprofil, wobei der Auflagerschenkel eine hinterschnittene, einen Verbinder aufnehmende Nut aufweist, und der Verbinder mit einer Längsbohrung und einer die Längsbohrung teilweise durchsetzenden Querbohrung zur Aufnahme eines kegelförmigen Bundes eines am aufgelagerten Profil festgelegten Bundbolzens versehen und in die Längsbohrung ein mit der Kegelfläche des Bundbolzens zusammenarbeitendes Spannelement einführbar ist.

Es ist eine Verbindungsvorrichtung dieser Art bekannt (SCHÜCO-Katalog für die Serie ROYAL S 50V, Seite 4-2), bei der mit der Kegelfläche des Bundbolzens zusammenwirkendes Spannelement ein zylindrischer Bolzen verwendet, der in die Längsbohrung des Verbinders eingeführt wird. Der Spannbolzen ist im vorderen Bereich konisch gestaltet, um ein Anschnäbeln am Bundbolzen zu erreichen. Der Durchmesser des Spannbolzens ist so bemessen, daß er die Lage der Verbindung durch seine zylindrische Fläche sichert.

Bei dieser Verbindungsvorrichtung ergeben sich Nachteile aus den Fertigungstoleranzen bei der Herstellung des Verbinders, der Profile und des Bundbolzens, der am Sparrenprofil befestigt wird. Es kann sich eine nicht feste, klappernde Verbindung ergeben, sofern der Spannbolzen an der Kegelfläche des Bundbolzens nicht zur Anlage kommt. Es können sich aber auch Überschneidungen ergeben, durch die der Spannbolzen nicht oder nur mit großer Mühe eingeschlagen werden kann. Durch dieses Einschlagen ist die exakte Position des Sparrenprofils nicht gewährleistet, so daß ein nachteiliges Nachrichten erforderlich wird.

Es ist ferner eine Verbindungsvorrichtung zwischen einem L-förmigen Profilträger, der ein Traufenprofil einer Dachkonstruktion bilden kann, und einem Sparrenprofil bekannt (EP 0 615 072), bei der der untere waagerechte Schenkel des Tragprofils eine hinterschnittene Aufnahmenut für einen Verbinder aufweist. Der Verbinder ist mit einer quer zu seiner Längsachse sich erstreckenden, mittigen Bohrung versehen, die zum Einführen eines Bundbolzens dient, der am Sparrenprofil festgelegt ist. Von der mittigen Bohrung des Verbinders erstrecken sich unter einem Winkel zur Längsachse des Verbinders Nuten, die mit dem vertikalen Schenkel des Profilträgers bzw. des Traufenprofils einen spitzen Winkel bilden. Ferner ist die Unterseite des Verbinders quer zur Längsachse geneigt ausgebildet.

Durch einseitiges Verschieben des Verbinders unter gleichzeitigem Festhalten des Sparrenprofiles in seiner zukünftigen Montagelage stützt sich der Schaft des Bundbolzens an der schräg verlaufenden Längsnut ab, während der das untere Ende des Bundbolzens bildende Bund die unteren Längsränder der Längsnut untergreift.

Durch eine Verschiebung des Verbinders in Längsrichtung wird einerseits die vertikale Stirnfläche des Sparrenprofils gegen den vertikalen Schenkel des Profilträgers gepreßt und andererseits aufgrund des Zusammenwirkens des Bundes des Bundbolzens mit der Schrägfläche an der Unterseite des Verbinders das Sparrenprofil auf den horizontalen Auflagerschenkel des Profilträgers gepreßt.

Diese Ausführung hat den Nachteil, daß zwei schräge Fläche miteinander korrespondieren müssen, um die in zwei Ebenen gerichteten Anzugskräfte zu erzeugen. Die bei der Herstellung und Montage entstehenden Toleranzen der Schrägflächen an dem Verbinder, die Toleranzen an den Profilen und dem Bundbolzen stellen die einwandfreie Festlegung des Sparrenprofils in Frage. Der größte Nachteil liegt jedoch darin, daß der formschlüssig in der hinterschnittenen Nut des Auflagenschenkels des Profilträgers einliegende Verbinder mittels Hammerschläge bewegt werden muß, und daß bei der Montage das Trägerprofil durch diese Schlagbeanspruchungen des Verbinders seine exakte Montageposition nicht erreicht, so daß hier ein Nachrichten des Sparrenprofils mit allen Risiken der Oberflächenbeschädigung der in der Regel beschichteten Profile erforderlich wird.

Der Erfindung liegt die Aufgabe zugrunde, eine Verbindungsvorrichtung der eingangs genannten Art so zu gestalten, daß die Profilverbindung toleranzunempfindlich ist und daß das auf die Auflagerschenkel des Profilträgers aufliegende Profil und der zugeordnete Verbinder während des Spannvorganges in ihrer Ausrichtposition verbleiben und nicht durch äußere Kräfte, die zum zweidimensionalen Verspannen des Profils mit dem Profilträger erforderlich sind, verschoben werden.

Diese Aufgabe wird erfindungsgemäß dadurch gelöst, daß das Spannelement als Schraube ausgebildet ist, die im Bereich ihres Gewindes auf die Kegelfläche des Bundbolzens wirkt.

Bei einer vorteilhaften Ausführungsform tangiert die Kegelfläche des Bundbolzens den Kerndurchmesser der Längsbohrung.

Die Längsbohrung des Verbinders kann als Gewindebohrung ausgeführt sein und die Schraube ein Gewinde mit geringer Steigung aufweisen. Infolge des geringen Steigungswinkels des Gewindes ist eine Selbsthemmung und damit eine Sicherung der Verbindung gewährleistet, die durch unbeabsichtigte, äußere Anstöße im Bereich der Profile nicht gelöst werden kann.

Die Kräfte, die die Schraube zur Fixierung der Verbindung auf den Bundbolzen ausübt, setzen sich nicht nach außen zu den Profilen fort, sondern werden als Reaktionskräfte im Gewinde des Verbinders aufgenommen.

Die Längsbohrung des Verbinders kann auch eine glatte Innenfläche aufweisen und die Schraube als selbstschneidende Schraube ausgebildet sein.

In die Längsbohrung des Verbinders können auch zwei einander entgegengerichtete Schrauben eingesetzt werden.

Weitere Merkmale der Erfindung ergeben sich aus den Unteransprüchen.

Ein Ausführungsbeispiel der erfindungsgemäßen Verbindungsvorrichtung ist in den Zeichnungen dargestellt. Es zeigen:
- Figur 1: in perspektivischer Darstellung ein Sparrenprofil, den Verbinder und die als Spannelement wirkende, mit einem metrischen Gewinde versehene Schraube,
- Figur 2: ein L-förmiges Tragprofil im Schnitt, verbunden mit einem Sparrenprofil,
- Figur 3: das L-förmige Tragprofil nach der Fig. 2 in vergrößertem Maßstab, verbunden mit einem Sparrenprofil, und
- Figur 4: den Verbinder nach der Fig. 3 im Grundriß und teilweise geschnitten.

In der Fig. 1 ist der Verbinder 1 dargestellt, der eine Verankerungsleiste 2 für die formschlüssige Festlegung in einer hinterschnittenen Nut 17 des L-förmigen Tragprofils 14 aufweist. Der Verbinder ist mit zwei sich kreuzenden Bohrungen ausgerüstet, und zwar mit einer mittig angeordneten, durchgehenden Querbohrung 3, die teilweise eine Längsbohrung 12 durchsetzt.

In die Querbohrung 3 wird der kegelförmige Bund 4 eines Bundbolzens 5 eingeführt, wobei der Bund 14 mit Spiel in die Querbohrung 3 eingreift. Der Bundbolzen 5 ist mit einem Distanzschaft 6 ausgerüstet, an den sich ein abgesetzter Gewindeschaft 7 anschließt. Dieser Gewindeschaft erstreckt sich durch eine Positionsbohrung 8 der unteren Profilwandung des Sparrenprofils 10 und wir dort von einer Gewindemutter 11 festgelegt.

Der Verbinder 1 ist auf einer Längsseite mit der Verankerungsleiste 2 ausgerüstet und weist benachbart der anderen Längsseite die Längsbohrung 12 auf, die in dem dargestellten Ausführungsbeispiel als Gewindebohrung ausgebildet ist und in die als Spannelement, das mit der Kegelfläche des Bundes 4 zusammenwirkt, eine Schraube 13 eingeschraubt wird. Die Gewindeschaftlänge der Schraube 13 reicht mindestens bis zum Mittelpunkt der Querbohrung 3.

Aus der Fig. 4 ergibt sich, daß die Achse 3a der Querbohrung 3 in der Längsmitte des Verbinders 1 angeordnet ist. Der Gewindeschaft der Schraube 13 ist geringfügig länger als die halbe Länge des Verbinders 1.

Die Kegelfläche 19 des Bundes 4 des Bundbolzens 5 tangiert den Kerndurchmesser der Längsbohrung 12. Diese tangierende Lage der Kegelfläche 19 an die Kernbohrung der Gewindebohrung 12 ist in der Fig. 4 dargestellt, wobei sich der Schnitt des Bundbolzens 5 auf die Ebene bezieht, die dem tangierenden Punkt mit der Kernbohrung vorgegeben ist.

Die Schraube 13, deren Gewindedurchmesser größer ist als der Kerndurchmesser wirkt somit auf den aufsteigenden Durchmesser der Kegelfläche 19 des Bundbolzens 5. Durch die so entstehende Keilwirkung der Schraube an dem Bundbolzen ergibt sich eine Kraftwirkung des Sparrenprofiles 10 auf den Auflageschenkel 16 und auf den vertikalen Schenkel 15 des Profilträgers 14.

In der Fig. 4 ist die durch die Schraube 13 erzeugte Druckkraft im auftreffenden Tagentialbereich an dem Bundbolzen die Kraft F_{S} aus dem Kräfteparallogramm ergibt sich dementsprechend eine Horizontalkraft F_{H.} Überträgt man die Wirkkraft F_{H} in die Fig. 3 und dort als resultierenden Verlauf in den Tangentialpunkt von Schraube und Kegelfläche 19, so ergibt sich daraus durch Zerlegung der resultierenden Kraft unter Ansatz der Horizontalkraft eine Kraft F_{V}, die damit aufzeigt, in welchen Größenverhältnissen ein Anpressen des Sparrenprofiles 10 an die beiden Schenkel des Profilträgers erzeugt wird.

Anstelle einer Schraube 13, die in der Fig. 4 dargestellt ist, können auch zwei Schrauben gegeneinander gerichtet in die Längsbohrung 12 eingeführt werden.

Aus der Darstellung der Fig. 3 kann man entnehmen, daß der in die Nut 17 eingesetzte Verbinder mit seiner Verankerungsleiste 2 einen mit einer hinterschnittenen Fläche versehenen Steg 18 hintergreift.

## Patentansprüche

1. Verbindungsvorrichtung zwischen einem mit einem Auflagerschenkel (16) versehenen Profilträger (14) und einem aufgelagerten Profil, z.B. einem Sparrenprofil (10), wobei der Auflagerschenkel (16) eine hinterschnittene, einen Verbinder (1) aufnehmende Nut (17) aufweist und der Verbinder mit einer Längsbohrung (12) und einer die Längsbohrung (12) teilweise durchsetzenden Querbohrung (3) zur Aufnahme eines kegelförmigen Bundes (4) eines am aufgelagerten Profil festgelegten Bundbolzens (5) versehen und in die Längsbohrung (12) ein mit der Kegelfläche (19) des Bundbolzens (5) zusammenarbeitenden Spannelement einführbar ist, **dadurch gekennzeichnet, daß** das Spannelement als Schraube (13) ausgebildet ist, die im Bereich ihres Gewindes auf die Kegelfläche (19) des Bundbolzens (5) wirkt.

2. Verbindungsvorrichtung nach Anspruch 1, **dadurch gekennzeichnet, daß** die Achse (3a) der Querbohrung (3) in der Längsmitte des Verbinders (1) angeordnet und der Gewindeschaft der Schraube (13) geringfügig länger ist als die halbe Länge des Verbinders (1).

3. Verbindungsvorrichtung nach Anspruch 1 oder 2, **dadurch gekennzeichnet, daß** die Längsbohrung (12) als Gewindebohrung ausgeführt ist und die Schraube (13) ein Gewinde mit geringer Steigung aufweist.

4. Verbindungsvorrichtung nach Anspruch 1, **dadurch gekennzeichnet, daß** die Längsbohrung des Verbinders (1) eine glatte Innenfläche aufweist und die Schraube als selbstschneidende Schraube ausgebildet ist.

5. Verbindungsvorrichtung nach Anspruch 1 oder 4, **dadurch gekennzeichnet, daß** zwei einander entgegengerichtete Schrauben in die Längsbohrung (12) des Verbinders (1) eingesetzt sind.

6. Verbindungsvorrichtung nach einem der Ansprüche 1 bis 5, **dadurch gekennzeichnet, daß** die Kegelfläche (19) des Bundbolzens (5) den Kerndurchmesser der Längsbohrung (12) tangiert.

## Claims

1. Connecting device between a profile carrier (14), which is provided with a supporting leg (16), and a supported profile, e.g. a rafter profile (10), the supporting leg (16) having an undercut groove (17) which accommodates a connector (1), and the connector being provided with a longitudinal bore (12) and a transverse bore (3), which passes part of the way through the longitudinal bore (12) and is intended for accommodating a conical collar (4) of a collared bolt (5) secured on the supported profile, and it being possible to introduce into the longitudinal bore (12) a clamping element which interacts with the conical surface (19) of the collared bolt (5), **characterized in that** the clamping element is designed as a screw (13) which, in the region of its thread, acts on the conical surface (19) of the collared bolt (5).

2. Connecting device according to Claim 1, **characterized in that** the axis (3a) of the transverse bore (3) is arranged in the longitudinal centre of the connector (1), and the threaded shank of the screw (13) is slightly longer than half the length of the connector (1).

3. Connecting device according to Claim 1 or 2, **characterized in that** the longitudinal bore (12) is configured as a threaded bore, and the screw (13) has a thread with a small pitch.

4. Connecting device according to Claim 1, **characterized in that** the longitudinal bore of the connector (1) has a smooth inner surface, and the screw is designed as a self-tapping screw.

5. Connecting device according to Claim 1 or 4, **characterized in that** two screws directed counter to one another are inserted into the longitudinal bore (12) of the connector (1).

6. Connecting device according to one of Claims 1 to 5, **characterized in that** the conical surface (19) of the collared bolt (5) forms a tangent to the core diameter of the longitudinal bore (12).

## Revendications

1. Dispositif de liaison entre une poutre profilée (14) munie d'une membrure d'appui (16) et un profil supporté, par exemple un profil de chevron (10), la membrure d'appui (16) présentant une rainure (17) en contre-dépouille présentant un connecteur (1) et le connecteur étant muni d'un perçage longitudinal (12) et d'un perçage transversal (3) traversant partiellement le perçage longitudinal (12) pour recevoir une collerette conique (4) d'un boulon (5) à collerette fixé sur le profil supporté et un élément de serrage coopérant avec la surface conique (19) du boulon (5) à collerette pouvant être introduit dans le perçage longitudinal (12), **caractérisé en ce que** l'élément de serrage est conformé en vis (13), qui agit au niveau de son filetage sur la surface conique (19) du boulon (5) à collerette.

2. Dispositif de liaison selon la revendication 1, **caractérisé en ce que** l'axe (3a) du perçage transversal (3) est placé au milieu longitudinal du connecteur (1) et la tige filetée de la vis (13) est légèrement plus longue que la demi longueur du connecteur (1).

3. Dispositif de liaison selon la revendication 1 ou 2, **caractérisé en ce que** le perçage longitudinal (12) est conformé en perçage fileté et la vis (13) présente un filetage de faible inclinaison.

4. Dispositif de liaison selon la revendication 1, **caractérisé en ce que** le perçage longitudinal du connecteur (1) présente une surface intérieure lisse et la vis est conformée en vis autotaraudeuse.

5. Dispositif de liaison selon la revendication 1 ou 4, **caractérisé en ce que** deux vis mutuellement opposées sont insérées dans le perçage longitudinal (12) du connecteur (1).

6. Dispositif de liaison selon l'une des revendications 1 à 5, **caractérisé en ce que** la surface conique (19) du boulon à collerette (5) est tangente au diamètre d'âme du perçage longitudinal (12).
